# EUROPÄISCHE PATENTSCHRIFT

(11) **EP 0 155 905 B1**
(45) Veröffentlichungstag und Bekanntmachung des Hinweises auf die Patenterteilung: **16.01.1991**
(21) Anmeldenummer: 85810056.3
(22) Anmeldetag: 13.02.1985
(51) Int. Cl.: H01R 9/26

(54) **Anschlussklemme an einem elektrischen Einbauapparat**
Connecting terminal for an electrical panel apparatus
Borne de raccordement pour un appareil électrique de panneau

(30) Priorität: 21.03.1984 CH 1440/84
(43) Veröffentlichungstag der Anmeldung: 25.09.1985
(73) Patentinhaber: WEBER AG, CH-6020 Emmenbrücke (CH)
(72) Erfinder: Rusch, Arthur, CH-6020 Emmenbrücke (CH); Mischon, Daniel, CH-6206 Neuenkirch (CH)
(74) Vertreter: Lauer, Joachim, Dr.

(56) Entgegenhaltungen:
- DE-A- 3 048 388
- DE-B- 2 619 506

## Beschreibung

Die Erfindung bezieht sich auf eine Anschlussklemme an einem zur Verwendung in einer elektrischen Niederspannungs-Installationsanlage bestimmten Einbauapparat gemäss dem Oberbegriff des Patentanspruchs 1. Ein derartiger Einbauapparat kann beispielsweise ein Leitungsschutzschalter, ein Einbau-Sicherungselement oder dgl. sein.

Es ist üblich, für die Montage solche Einbauapparate in der Installationsanlage, z.B. in einem Verteilerkasten, Tragprofile genormter Form und einheitlicher Abmessungen zu verwenden, z.B. Schienen 35 mm nach DIN 46277. Der Einbauapparat, der an seinem Boden eine entsprechende Ausnehmung in schwalbenschwanzähnlicher Ausbildung aufweist, wird auf dieses Tragprofil aufgesetzt und auf ihm mittels eines am Gehäuse des Einbauapparats angeordneten federnden Schiebers festgehalten.

Um den Installationsaufwand möglichst gering zu halten, ist es ferner üblich, die Einbauapparate mit speiseseitigen Anschlussklemmen zu versehen, die alle bezüglich der genannten Ausnehmung für das Tragprofil den gleichen Abstand in seitlicher Richtung und in Höhenrichtung haben und die zum Einklemmen einer Sammelschiene ausgebildet sind. Es ist dann möglich, bei der Montage einen Einbauapparat nach dem andern auf das Tragprofil aufzustecken und hierauf die Sammelschiene in die Anschlussklemmen aller aufgesteckten Einbauapparate einzulegen, worauf zur Herstellung der Speiseanschlüsse nur noch die Schrauben der Anschlussklemmen der einzelnen Einbauapparate angezogen werden müssen.

Tritt nun bei einer solchen fertiggestellten Installationsanlage in einem späteren Zeitpunkt die Notwendigkeit ein, einen einzelnen Einbauapparat aus der Reihe der mehreren, auf dem gleichen Tragprofil angeordneten und an die gleiche Sammelschiene angeschlossenen Einbauapparate zu entfernen bzw. auszuwechseln, so begegnet man erheblichen Schwierigkeiten. Zwar kann der Einbauapparat durch Anheben an der Seite seines federnden Schiebers grundsätzlich vom Tragprofil abgehoben werden. Eine solche Schwenkbewegung wird aber durch die über das Gehäuse des Einbauapparats auch nach dem Lösen der Schraube der Anschlukssklemme vorstehende Klemmutter, die ja die Sammelschiene untergreifen muss, gehindert. Somit ist es erforderlich, zum Entfernen eines einzelnen Einbauapparats vom Tragprofil alle auf der einen Seite des betreffenden Einbauapparats montierten Einbauapparate ebenfalls zu entfernen, was einen beträchtlichen Zeitaufwand zur Folge hat.

Aus der DE-B2 26 19 506 ist eine als Erdungsklemme ausgebildete elektrische Reihenklemme zur Montage auf einer c-profilartigen Erdungsschiene mit gegeneinander gerichteten Tragstegen bekannt, die einen Montagefuss mit zwei Befestigungselementen und einer Spannschraube aufweist. Von den Befestigungselementen ist eines beweglich und das andere im Montagefuss ortsfest fixiert. Das bewegliche Befestigungselement ist mittels der Spannschraube zur Montage der Klemme auf der Erdungsschiene zwangsgesteuert gegen einen von deren nach innen gerichteten Tragarmen spannbar. Die Zwangssteuerung erfolgt durch Führung des beweglichen Befestigungselementes in einer abgewinkelten Führungkulisse im ortsfesten Befestigungselement.

Aufgabe der Erfindung ist, eine Anschlussklemme der eingangs genannten Art derart auszubilden, dass bei gelöster Schraube der Anschlussklemme eine Schwenkbewegung des Einbauapparates in einer zur Sammelschiene senkrechten Ebene ermöglicht ist.

Zur Lösung dieser Aufgabe weist die erfindungsgemässe Anschlussklemme die im kennzeichnenden Teil des Patentanspruches 1 angeführten Merkmale auf.

Da sich bei der erfindungsgemässen Anschlussklemme Führungsschlitze für die Klemmutter nicht nur senkrecht zur Stromschiene in Richtung der Schraube erstrecken, sondern in ihrem letzten Abschnitt auch schräg zur Stromschiene, wird bei fortgesetztem Lösen der Schraube die Klemmutter in Richtung des Gehäuses des Einbauapparates verschoben, sodass sie unterhalb der Stromschiene aus deren Begrenzungsbereich rückt. Somit kann dann der Einbauapparat auf der Seite der Stromschiene über die Stromschiene hinaus angehoben und dadurch aus dem Tragprofil entfernt werden.

Ein Ausführungsbeispiel des Erfindungsgegenstandes wird nachstehend anhand der Zeichnungen erläutert. Es zeigen:
Fig. 1 eine Seitenansicht der erfindungsgemäsen, mit einer Stromschiene verbundenen Anschlussklemme im Gehäuse eines auf einem Tragprofil montierten Einbauapparats,
Fig. 2 einen Schnitt längs der Linie 11-11 in Fig. 1,
Fig. 3 eine Seitenansicht entsprechend Fig. 1 mit gelöster Schraube der Anschlussklemme und einseitig angehobenem Gehäuse des Einbauapparats.

Gemäss Fig. 1 ist ein Einbauapparat, z.B. ein Leitungsschutzschalte, mit seinem Gehäuse 1 in an sich bekannter Weise auf einer Tragschiene 2 von etwa C-förmiger Profilform befestigt, wobei ein im Gehäuse 1 angeordneter, federbelasteter Schieber 3 das Gehäuse 1 auf der Tragschiene 2 festhält.

Im Gehäuse 1 ist zwischen einer Gehäuseschale 4 (Fig. 2), welche auch einen Gehäuseboden 5 bildet, und einem Gehäusedeckel 6, der in Fig. 1 teilweise weggeschnitten dargestellt ist, eine speiseseitige Anschlussklemme 7 angeordnet. In an sich bekannter Weise besteht die Anschlussklemme 7 aus einer Klemmplatte 8, unterhalb welcher zudem eine Kontaktplatte 9 angeordnet ist, aus einer Klemmutter 10 und einer Klemmschraube 11, deren Kopf auf der Klemmplatte 8 aufliegt und auf welche die Klemmutter 10 geschraubt ist. Im angeschlossenen Zustand gemäss Fig. 1 ist eine Sammelschiene 12 mit rechteckigem Querschnitt zwischen der Klemmplatte 8 mit unterlegter Kontaktplatte 9 und der Klemmutter 10 eingeklemmt, wobei die Kontaktplatte 9 über ein Leiterstück 13 eine elektrische Verbindung von der Sammelschiene 12 zu einem nicht dargestellten, von der Sammelschiene 12 zu speisenden Teil des Einbauapparates 1 herstellt.

Die Klemmplatte 8 ist mit zwei seitlichen Schenklen 14 versehen, die sich in der Längsrichtung der Schraube 11 erstrecken und mit der Klemmplatte 8 einstückig ausgebildet sind, so dass sie mit der Klemmplatte 8 zusammen einen Klemmbügel bilden. Beide Schenkel 14 sind mit je einem Längsschlitz 15 versehen, in welchem je ein nockenartiger Vorsprung 16 der Klemmutter 10 geführt ist. Im Bereich der freien Enden der Schenkel 14 haben die Längsschlitze 15 einen Endabschnitt 17, der gegenüber zu dem zur angezogenen Schraube 11 parallelen Teil des Längsschlitzes 15 um etwa 60° abgewinkelt ist. Die Schlitzbreite im Abschnitt 17 ist zur Aufnahme und Führung der Vorsprünge 16 de Klemmutter 10 ausreichend gross. Eine zwischen der Klemmplatte 8 bzw. der darunter befindlichen Kontaktplatte 9 und der Klemmutter 10 auf der Schraube 11 angeordnete Feder 18 bewirkt, dass beim Lösen der Schraube 11 die Klemmutter 10 längs der Schlitze 15 nach unten gedrückt wird.

Wenn ein Einbauapparat mit Gehäuse 1, der gemäss Fig. 1 auf der Tragschiene 2 befestigt und an die Sammelschiene 12 angeklemmt ist, und der sich zwischen unmittelbar angrenzenden, in gleicher Weise angeordneten Nachbar-Einbauapparaten befindet, aus irgend einem Grund von der Tragschiene 2 entfernt werden soll, muss natürlich zuerst seine Verbindung mit der Sammelschiene 12 durch Lösen der Schraube 11 gelöst werden. Da hierbei die Klemmutter 10 unverändert über die Vorderseite des Gehäuses 1 hinausragt, ist es unmöglilch durch Schwenken des Gehäuses 1 gemäss Fig. 3 dieses aus seiner Verankerung in der Tragschiene 2 zu befreien, da ein Schwenken durch Anschlagen der Klemmutter 10 an de Sammelschiene 12 behindert ist. Wird jedoch bei der vorliegenden Anschlussklemme die Schraube 11 weiter gedreht, als dies zum Abheben der Klemmutter 10 von der Sammelschiene 12 nötig ist, so gleiten die nockenartigen Vorsprünge 16 de Klemmutter 10 in den abgewinkelten Abschnitt 17 der Führungsschlitze 15, so dass die Klemmutter 10 unter Schrägstellung der Schraube 11 in Richtung zum Innern des Gehäuses 1 verschoben wird, wie dies in Fig. 3 dargestellt ist. Da die Klemmutter 10 jetzt nicht mehr über die Vorderseite, d.h. die der Sammelschiene 12 gegenüberliegende Seite, des Gehäuses vorsteht, kann das Gehäuse 1 entsprechend Fig. 3 an seiner Vorderseite angehoben werden, bis der federnde Schieber 3 über die Tragschiene 2 geglitten ist, und dann vollständig von der Tragschiene 2 abgehoben werden. In gleicher Weise und umgekehrter Reihenfolge erfolgt der Wiedereinbau eines Einbauapparates, der die beschriebene Anschlusskleme 7 enthält.

Um das Schrägstellen de Schraube 11 beim Verschieben der Klemmutter 10 längs des abgewinkelten Abschnitts 17 der Führungsschlitze zu erleichtern, ist es von Vorteil, die Schraubenlöcher in der Klemmplatte 8 und in der Kontaktplatte 9 in Richtung zur Sammelschiene geringfügig länglich auszubilden. Falls auf der Klemmplatte 8 und der Kontaktplatte 9 in Richtung zum Innern des Gehäuses entsprechender Platz vorhanden ist, können diese Schraubenlöcher auch eigentliche Langlöcher sein, damit die Schraube 11 ohne Einnahme einer Schräglage zum Gehäuse hin verschoben wird, wenn beim fortgesetzten Lösen de Schraube die Klemmutter 10 sich längs des abgewinkelten Abschnitts 17 der Führungsschlitze bewegt.

Eine weitere Ausführungsform der erfindungsgemässen Anschlussklemme besteht darin, dass die Führungsschlitze 15 mit ihren abgewinkelten Endabschnitten 17 nicht in hierfür ausgebildeten Schenkeln 14 der Klemmplatte 8 vorgesehen sind, sondern in entsprechenden Wandteilen des Gehäuses 1, also vorzugsweise in der Gehäuseschale 4 und im Gehäusedeckel 6, vgl. Fig. 2. Die Schenkel 14 der Klemmplatte 8 entfallen dann.

## Patentansprüche

1. Anschlussklemme an einem Einbauapparat, welcher ein Gehäuse (1) mit einer bodenseitigen Ausnehmung aufweist und neben anderen gleichartigen Einbauapparaten zur Reihenmontage durch Aufschnappen mit der bodenseitigen Ausnehmung auf eine lediglich zur mechanischen Befestigung dienende Tragschiene in einer elektrischen Niederspannungs-Installationsanlage bestimmt und ausgebildet ist, mit einer Klemmplatte (8) und eine Klemmutter (10), die seitlich am Gehäuse (1) des Einbauapparates angeordnet und mittels einer Schraube zum Einklemmen einer Sammelschiene (12) gegeneinander verspannbar sind, wobei die Sammelschiene mehrere nebeneinander auf der Tragschiene angeordnete, gleichartige Einbauapparate elektrisch miteinander verbindet, dadurch gekennzeichnet, dass der Klemmutter (10) zwei seitliche, sich grösstenteils in Richtung der Schraube (11) erstreckende Längs-Führungsschlitze (15, 17) für entsprechende Vorsprünge der Klemmutter (10) zugeordnet sind und dass diese Führugnsschlitze (17) in ihrem von der Klemmplatte (8) entfernten Endbereich in Richtung zum Innern des Gehäuses (1) des Einbauapparats abgewinkelt sind, um durch Drehen der Schraube (11) die Klemmutter (10) seitlich aus dem Bereich der Sammelschiene (12) rücken und den Einbauapparat unbehindert durch die Sammelschiene von der Tragschiene entfernen oder auf diese aufsetzen zu können.

2. Anschlussklemme nach Anspruch 1, dadurch gekennzeichnet, dass auf der Schraube (11) zwischen der Klemmplatte (8) und der Klemmutter (10) eine Feder angeordnet ist, um beim Lösen der Schraube (11) die Klemmutter (10) in die abgewinkelten Abschnitte (17) der Längs-Führungen (15) zu drücken.

3. Anschlussklemme nach einem der Ansprüche 1 oder 2, dadurch gekennzeichnet, dass die Klemmplatte (8) zur Aufnahme der Schraube (11) ein längliches Loch hat, um ein Schrägstellen oder Verschieben der Schraube (11) zu ermöglichen.

4. Anschlussklemme nach einem der Ansprüche 1 bis 3, dadurch gekennzeichnet, dass die Klemmplatte (8) zwei seitliche, sich in Richtung der Schraube (11) erstreckende Schenkel (14) hat, in welchen je ein Längs-Führungsschlitz (15, 17) vorgesehen ist.

5. Anschlussklemme-nach einem der Ansprüche 1 bis 3, dadurch gekennzeichnet, dass die Führungsschlitze (15,17) in unterhalb der Klemmplatte (8) befindlichen Wandteilen des Gehäuses (1) des Einbauapparates, beispielsweise in einer Gehäuseschale (43) oder einem Gehäusedeckel (6), vorgesehen sind.

## Revendications

1. Borne de raccordement, associée à un appareil à monter qui comprend un boîtier (1) comportant un évidement à l'endroit de son fond et qui est destiné, en étant agencé à cet effet, à être monté en série, à côté d'autres appareils du même type et dans une installation de réalisation d'un circuit, par enclenchement de son évidement de fond sur un profilé support servant uniquement à sa fixation mécanique, cette borne de raccordement comprenant une plaquette de serrage (8) et un écrou de serrage (10) qui sont disposés, sur le côté, sur le boîtier (1) de l'appareil et peuvent être serrés l'un sur l'autre à l'aide d'une vis, afin de serrer la borne sur une barre omnibus (12), cette dernière reliant électriquement entre eux plusieurs appareils du même type et disposés l'un à côté de l'autre sur le profilé support, caractérisée en ce qu'il est associé à l'écrou de serrage (10) deux fentes longitudinales de guidage (15,17), à disposition latérale, qui sont destinées au guidage de saillies correspondantes de l'écrou de serrage (10) et qui s'étendent sur leur plus grande partie suivant la direction de la vis (11) et en ce que, dans leur zone extrême éloignée de la plaquette de serrage (8), ces fentes de guidage (17) sont coudées en direction de l'intérieur du boîtier (1) de l'appareil, afin de faire reculer l'écrou de serrage (10) latéralement hors de la zone de la barre omnibus (12) lorsqu'on fait tourner la vis (11) et afin que, sans être gêné par la barre omnibus, on puisse retirer l'appareil du profilé support ou le placer sur celui-ci.

2. Borne de raccordement suivant la revendication 1, caractérisée en ce qu'un ressort est disposé sur la vis (11), entre la plaquette de serrage (8) et l'écrou de serrage (10), afin de repousser cet écrou de serrage (10) dans les sections coudées (17) des guides longitudinaux (15) lorsqu'on desserre la vis (11).

3. Borne de raccordement suivant l'une des revendications 1 ou 2, caractérisée en ce que, pour recevoir la vis (11), la plaquette de serrage (8) présente un trou allongé, afin de permettre une mise en biais ou un déplacement en translation de cette vis (11).

4. Borne de raccordement suivant l'une des revendications 1 à 3, caractérisée en ce que la plaquette de serrage (8) comporte deux ailes latérales (14) qui s'étendent suivant la direction de la vis (11) et dans chacune desquelles il est prévu une fente longitudinale de guidage (15,17).

5. Borne de raccordement suivant l'une des revendications 1 à 3, caractérisée en ce que les fentes de guidage (15, 17) sont prévues dans des parties de paroi du boîtier (1) de l'appareil qui se trouvent au-dessous de la plaquette de serrage (8), par exemple dans une cuvette de boîtie (4) ou un couvercle de boîtier (6).

## Claims

1. Terminal on an installation apparatus which has a housing (1) with a recess on the floor-side and, in addition to other installation apparatuses of the same type, is intended and designed to be mounted in a row by snapping, with the recess on the floor-side, onto a mounting rail, serving solely for mechanical securing, in an electrical low- voltage installation system, having a clamping plate (8) and a locking nut (10) which are arranged laterally on the housing (1) of the installation apparatus and can be clamped against one another by means of a screw for clamping into a bus bar (12), the bus bar connecting together electrically a plurality of installation apparatuses of the same type arranged next to one another on the mounting rail, characterized in that two lateral longitudinal guide slots (15, 17) extending for the most part in the direction of the screen (11), for corresponding projections of the locking nut (10) are assigned to the locking nut (10), and in that these guide slots (17) are angled off in their end region, at a distance from the clamping plate (8), in the direction of the inside of the housing (1) of the installation apparatus, so that, by turning the screw (11), the locking nut (10) can be moved laterally out of the region of the bus bar (12) and the installation apparatus can be removed from the mounting rail, unimpeded by the bus bar, or placed on said mounting rail.

2. Terminal according to Claim 1, characterized in that, on the screw (11) between the clamping plate (8) and the locking nut (10), a spring is arranged, so that, on loosening the screw (11), the locking nut (10) is pressed into the angled-off sections (17) of the longitudinal guides (15).

3. Terminal according to one of Claims 1 or 2, characterized in that the clamping plate (8) has an elongate hole for receiving the screw (11), in order to permit an oblique positioning or displacement of the screw (11).

4. Terminal according to one of Claims 1 to 3, characterized in that the clamping plate (8) has two lateral legs (14) extending in the direction of the screw (1), in each case one longitudinal guide slot (15, 17) being provided in said legs.

5. Terminal according to one of Claims 1 to 3, characterized in that the guide slots (15, 17) are provided in wall parts, located below the clamping plate (8), of the housing (1) of the installation apparatus, for example in a housing shell (4) or a housing cover (6).
